# DEMANDE DE BREVET EUROPEEN

(11) **EP 0 008 271 A1**
(43) Date de publication de la demande: **20.02.1980**
(21) Numéro de dépôt: 79400550.4
(22) Date de dépôt: 03.08.1979
(51) Int. Cl.: E04B 1/343, E04B 1/348

(54) **Bâtiment préfabriqué**

(30) Priorité: 04.08.1978 FR 7823090
(71) Demandeur: Morel, Jacques, F-10000 Troyes (FR); Belin, Bernard-Paul, F-10000 Troyes (FR)
(72) Inventeur: Morel, Jacques, F-10000 Troyes (FR); Belin, Bernard-Paul, F-10000 Troyes (FR)
(74) Mandataire: Nony, Michel

(57) **Abrégé**

Bâtiment préfabriqué dont les éléments sont livrés sur le chantier dans au moins un conteneur (1) comportant les différents éléments constitutifs.

Le conteneur forme une structure de support vertical (6) de toiture.

## Description

La présente invention a trait à un bâtiment préfabriqué.

On connaît différents types de bâtiments préfabriqués dans lesquels on réalise en usine les différents éléments qui sont ensuite destinés à être transportés sur l'emplacement de l'édification pour y être assemblés.

En dehors de différents problèmes techniques liés aux différentes conceptions de ces bâtiments préfabriqués, l'une des difficultés que l'on rencontre réside dans la complexité de l'assemblage ou du montage des différents éléments sur le chantier de sorte que l'emploi de cette technique nécessite une main d'oeuvre relativement qualifiée pour la mise en place des fondations ou des assises et ensuite pour l'assemblage et l'édification.

Une autre difficulté importante réside dans la nécessité de prévoir l'approvisionnement du chantier en un assez grand nombre de pièces ou d'éléments différents les uns des autres alors que la distance entre les zones de stockage ou de production et les chantiers d'édification peut être relativement importante.

La présente invention se propose de remédier à ces différents inconvénients, et de fournir un bâtiment préfabriqué facile à assembler même par une main d'oeuvre peu qualifiée et dans lequel les problèmes d'approvisionnement se trouvent en outre parfaitement résolus.

L'invention a pour objet un bâtiment préfabriqué dont les éléments sont livrés sur le chantier dans au moins un conteneur comportant les différents éléments constitutifs, et notamment les éléments de toiture et de bardage, caractérisé par le fait que ledit conteneur forme une structure de support vertical de toiture, le conteneur se trouvant ainsi incorporé dans le bâtiment assemblé.

De préférence, le bâtiment selon l'invention comporte deux ou davantage de conteneurs, par exemple quatre.

De façon avantageuse, les conteneurs peuvent être disposés dans les angles, notamment lorsqu'il s'agit de construction d'implantation rectangulaire et ainsi les conteneurs peuvent, par au moins deux de leurs parois latérales, participer à la constitution des parois extérieures verticales du bâtiment.

Cependant on peut également réaliser, grâce à l'invention des constructions d'implantation circulaire ou de toute autre forme.

Le ou les conteneurs contiennent de préférence la totalité des éléments constitutifs du bâtiment, ce qui résoud totalement les problèmes d'approvisionnement, surtout à longue distance ou dans des pays lointains. Ainsi, ils peuvent contenir les différents éléments qui vont former les arbalétriers ou fermes, les autres éléments de toiture et notamment de couverture, les différents éléments de bardage, les fermetures telles que portes et fenêtres, ainsi que des éléments de plancher et de cloisons internes, et éventuellement l'équipement électrique sanitaire, et les matériaux d'isolation.

Dans une forme de réalisation préférée de l'invention, les éléments porteurs de toiture, tels que par exemple des arbalétriers, poutres ou fermes, sont constitués de façon télescopique de façon telle, qu'à l'état replié, ils trouvent place dans le ou les conteneurs, alors qu'à l'état déployé ils s'étendent sur une longueur bien supérieure à la dimension du conteneur.

De façon avantageuse, l'extrémité d'un élément support tel qu'un arbalétrier, peut être articulée à la partie supérieure de son conteneur, par exemple grâce à une rotule, la fixation définitive de l'arbalétrier dans sa position oblique s'effectuant au moyen d'un élément mécanique tel qu'un gousset, interposé entre l'arbalétrier et le conteneur.

Il est également possible d'utiliser à la place des goussets d'autres éléments mécaniques tels que des crémaillères, des treuils à moteur électrique etc ..., intégrés au conteneur.

D'autres avantages et caractéristiques de l'invention apparaîtront à la lecture de la description suivante, faite à titre d'exemple non limitatif et se référant au dessin annexé dans lequel :
- la figure 1 représente une vue schématique d'implantation d'un bâtiment selon l'invention,
- la figure 2 représente une vue en coupe agrandie,
- la figure 3 représente une vue agrandie en élévation de ce bâtiment,
- la figure 4 représente une vue du pignon de ce bâtiment terminé,
- la figure 5 représente une vue latérale de ce bâtiment terminé.

Le bâtiment représenté est livré en quatre conteneurs 1 de forme parallélépipédique rectangulaire comprenant chacun un fond (non représenté), quatre faces en tôle galvanisée nervurée, et un couvercle amovible. Lorsque les quatre conteneurs 1 ont été amenés sur le chantier, ils sont vidés de leur contenu et disposés aux quatre coins d'un rectangle comme on le voit sur la figure 1, une de leurs arêtes servant d'arête au bâtiment.

Les conteneurs utilisés peuvent s'ouvrir largement pour ne plus laisser apparaître, dans certaines utilisations, que leurs structures horizontales et verticales. Des vérins peuvent être mis en place à leur partie inférieure pour une adaptation sur terrains en pente.

On met alors en place les arbalétriers télescopiques par exemple au nombre de quatre, chaque conteneur contenant au moins deux demi-arbalétriers. L'extrémité de la partie arrière 3 d'un demi-arbalétrier est fixée par une articulation ou rotule 4 sur l'arête supérieure horizontale de la grande face externe 5 d'un conteneur, par exemple à une extrémité de cette arête, pour être supportée directement par une structure porteuse, par exemple un montant 6 du conteneur. La partie antérieure 7 est alors déployée et son extrémité est reliée en 8 par un moyen convenable, plaque ou gousset, à l'extrémité correspondante de l'autre demi-arbalétrier. Le demi-arbalétrier est maintenu dans la position inclinée par un gousset ou bêche de répartition d'effort 9 interposé entre la partie 3 et l'extrémité supérieure du montant 6 correspondant. On comprend qu'il est facile de modifier à volonté la pente du toit en raccourcissant le gousset 9.

Le gousset peut être remplacé par un élément mécanique intégré au conteneur (crémaillère, treuil moteur électrique, etc...) assurant le levage en position définitive de l'ensemble charpente/couverture, préalablement monté dans une position horizontale, donc à un niveau proche du sol, sans échafaudage.

Dans ce cas, l'assemblage des arbalétriers au niveau du faîtage peut s'opérer par un clipsage automatique par exemple sans intervention en altitude. Il pourra en être de même pour le démontage dans le cas d'utilisation itinérante du bâtiment.

Un bâtiment couvert peut alors être constitué, sans déchargement des conteneurs transportés sur remorques de camions.

Le conteneur peut comporter un ou plusieurs arbalétriers télescopiques en position repliée, fixé à l'extérieur dans sa partie supérieure permettant une utilisation fréquente et un montage rapide.

Lorsque les quatre arbalétriers ont été mis en place, on y assemble le reste de la couverture formée de plaques de tôles nervurées 10 par exemple au moyen de pannes (non représentées). On monte ensuite les façades latérales et de pignon en utilisant des plaques de tôles nervurées telles que 11 et en y incorporant les fermetures, par exemple des portes 12. Les conteneurs 1 eux-mêmes peuvent comporter, de fabrication, des éléments de fermeture, par exemple portes 13 ou fenêtres 14.

L'utilisation des arbalétriers téléscopiques peut dans des réalisations non représentées être liée à l'emploi d'une couverture souple, repliante en matière plastique, par exemple, pouvant former par l'implantation circulaire ou polygonale des conteneurs une toiture conique ou pyramidale.

Bien entendu, on peut avoir prévu dans les conteneurs d'autres éléments (non représentés) par exemple, pour former un plancher ainsi que tous autres éléments utiles tels que cloisons intérieures, plafonds, équipement électrique, sanitaire ou autre.

Ainsi, il est possible de livrer en quelques conteneurs, la totalité des pièces et éléments constitutifs du bâtiment, les conteneurs s'incorporant eux-mêmes dans celui-ci pour y former des structures porteuses rigides rendant inutile toute ossature et toute fondation et permettant des temps de montage et de démontage très rapides. En outre, le poids des conteneurs est gagné pour le transport et leur retour est évité. De plus, les conteneurs peuvent être télescopiques pour réduire leur encombrement au transport et comporter un dispositif de déplacement autonome (roues, patins, etc....).

Il va de soi que l'invention est susceptible de faire l'objet de nombreuses variantes, tant dans le nombre de conteneurs que dans leur disposition. Enfin, on pourrait prévoir des bâtiments plus élevés, par exemple à étages, en empilant un conteneur sur l'autre.

## Revendications

1. Bâtiment préfabriqué dont les éléments sont livrés sur le chantier dans au moins un conteneur comportant les différents éléments constitutifs, ledit conteneur formant une structure de support vertical de toiture, caractérisé par le fait que les éléments de support de toiture sont télescopiques et sont articulés à la partie supérieure des conteneurs.

2. Bâtiment selon la revendication 1, à plusieurs conteneurs, caractérisé par le fait que les conteneurs sont disposés dans les angles du bâtiment, certaines de leurs parois latérales participant à la paroi externe du bâtiment.

3. Bâtiment selon l'une quelconque des revendications 1 et 2, caractérisé par le fait que lesdits éléments de support de toiture sont maintenus en position par des éléments mécaniques, notamment des goussets interposés entre eux et la partie supérieure desdits conteneurs.

4. Bâtiment selon l'unequelconque des revendications 1 à 3, caractérisé par le fait que lesdits conteneurs comportent des montants sur leurs arêtes et des tôles nervurées sur leurs faces.

5. Bâtiment selon l'une quelconque des revendications 1 à 4, caractérisé par le fait que lesdits conteneurs présentent eux-mêmes des fermetures.
